# FASCICULE DE BREVET EUROPEEN

(11) **EP 0 594 237 B1**
(45) Date de publication et mention de la délivrance du brevet: **26.02.1997**
(21) Numéro de dépôt: 93202827.7
(22) Date de dépôt: 05.10.1993
(51) Int. Cl.: B01F 9/20, B41F 31/02, B41F 15/02

(54) **Dispositif mélangeur pour des substances ayant viscosité élevée**
Mischvorrichtung für hochviskose Substanzen
Mixing device for materials with a high viscosity

(30) Priorité: 19.10.1992 IT TO920838
(43) Date de publication de la demande: 27.04.1994
(73) Titulaire: Musso, Carlo, I-10040 La Cassa (Torino) (IT); Flora, Mirella, I-10040 Druento (IT); Cigna, Gabriella, I-10040 Druento (IT); Cigna Longobardi, Emanuela, I-10040 La Cassa (IT); Cigna, Olivia, I-10040 Druento (IT); Cigna, Valentina, I-10040 Druento (IT)
(72) Inventeur: Musso, Carlo, I-10040 La Cassa (Torino) (IT); Cigna, Giuliano, décédé (IT)
(74) Mandataire: Patrito, Pier Franco, Dr. Ing.

(56) Documents cités:
- DE-B- 1 026 282
- DE-C- 466 293
- FR-A- 1 465 170
- PATENT ABSTRACTS OF JAPAN vol. 5, no. 35 (C-46) (707) 5 Mars 1981 & JP-A-55 159 833 (CITIZEN TOKEI K.K.) 12 Décembre 1980
- PATENT ABSTRACTS OF JAPAN vol. 9, no. 32 (C-265) (1755) 9 Février 1985 & JP-A-59 179 137 (SHIGERU MURAKOSHI) 11 Octobre 1984

## Description

La présente invention a pour objet un dispositif approprié pour effectuer le mélange de substances ayant une viscosité élevée. Un exemple particulièrement significatif, cependant non limitatif, de substances pour le mélange desquelles le dispositif suivant l'invention est approprié, est représenté par les encres pour l'impression offset, auxquelles on fera référence particulière dons la suivante description.

Pour certaines opérations d'impression il est nécessaire de mélanger, en des proportions soigneusement dosées, des encres de couleurs différentes. Le dosage des encres pour impression à mélanger est effectuée par des dispositifs spéciaux, comme, en particulier, celui suivant la demande de brevet européen EP-A-0.538.926. Après que les différentes encres ont été versées dans les proportions nécessaires dans un fût, elles doivent être mélangées d'une façon extrèmement soigneuse. Cette opération comporte des difficultés, particulièrement du fait de la viscosité élevée et de l'adhésivité des encres. Suivant la technique connue on réalise cette opération par des dispositifs mélangeurs faisant usage d'organes mélangeurs sous forme de papillon, mis en rotation dans la masse des encres à mélanger, ou bien par des mélangeurs du genre des machines pétrisseuses pour la panification, ou bien encore par d'autres dispositifs qui, toutefois, ne présentent pas un grand rendement dans l' opération et, après usage, posent des graves problèmes pour leur nettoyage, qui doit être effectué à la main avec des difficultés considérables. Un autre problème posé par les encres consiste en ce que, au contact avec l'oxygène de l'air, elles sont soumises à oxidation et donnent lieu à des pellicules durcies et à des bulles persistantes qui ensuite provoquent des inconvénients. A ce problème on donne une solution, dans certains cas, en renfermant les appareils mélangeurs et les fûts dans lesquels on fait le mélange en des enveloppes étanches dans lesquelles on provoque une dépression, après quoi on y introduit un gaz inerte, comme l'azote. Mais la conformation des appareils mélangeurs connus n' est nullement favorable pour permettre de les renfermer en des enveloppes étanches, de sorte que dans maintes cas il n'est pas possible de procéder de cette façon, et il faut ajouter une opération ultérieure de passage des substances mélangées dans une raffineuse à trois cylindres, pour en expulser l'air qui a été incorporé pendant le mélange.

Ces difficultés, qui se posent d'une façon caractéristique dans le mélange des encres pour impression de couleurs différentes, ou bien une partie de ces difficultés, se rencontrent aussi en d'autres cas de mélange de substances ayant viscosité élevée, comme par exemple dans la production d'encres de viscosité élevée, lors qu'il faut disperser dans la vernis ou dans les vernis des pigments en poudre.

Par le document FR-A-1.465.170 est connu un dispositif mélangeur comprenant: au moins un rouleau mélangeur; des moyens pour supporter ledit rouleau mélangeur en lui permettant de tourner autour d'un axe vertical et d'être soulevé et abaissé dans et en dehors d'un fût cylindrique contenant les substances à mélanger, ainsi que d'être déplacé en direction radiale dans ledit fût cylindrique; des moyens pour supporter ledit fût cylindrique en lui permettant de tourner autour d'un axe vertical; et des moyens moteurs pour actionner lesdits mouvements du rouleau mélangeur et du fût; cet ensemble étant disposé de sorte que ledit rouleau mélangeur et ledit fût sont mis en rotation; ledit rouleau mélangeur, soulevé d'abord pour permettre l'installation du fût contenant les substances à mélanger, est abaissé en pénétrant dans le fût en une position à peu près centrale et en plongeant dans les substances à mélanger; ensuite ledit rouleau mélangeur réalise le mélange par l'action combinée de sa propre rotation et de la rotation du fût, en se déplaçant pendant ladite opération vers la périphérie, en approche aux parois du fût, de sorte à soumettre les substances à melanger à écrasement, lamination et étirement dans toutes les régions du fût; enfin le rouleau mélangeur prend de nouveau une position substantiellement centrale et dans cette position il est soulevé en dehors du fût pour en permettre l'éloignement. Ce dispositif correspond au préambule de la revendication 1.

Un des buts principaux de cette invention est donc de réaliser un dispositif mélangeur capable de travailler avec un grand rendement, et par conséquent en des temps relativement courts et en atteignant des degrés de mélange très complets, aussi des substances ayant viscosité élevée et adhésivité, telles que, en particulier, les encres pour l'impression offset. Un autre but est de réaliser un tel dispositif qui puisse être nettoyé par des opérations simples et, tout au moins en grande partie, susceptibles d'être mécanisées. Un autre but est de réaliser un tel dispositif ayant des conformations telles à ne pas poser des graves problèmes pour renfermer les parties fonctionnelles en un milieu hors de contact avec l'atmosphère, dans les cas où une telle exigence se pose. Encore un but de l'invention est de réaliser un dispositif qui travaille par sa nature même d'une façon qui a tendence à expulser l'air contenu dans les substances travaillées.

Ces buts sont atteints, suivant la présente invention, par un dispositif du type indiqué, caractérisé principalement en ce qu'il comprend en outre un dispositif de nettoyage approprié pour co-opérer avec ledit rouleau mélangeur lors de son extraction de la substance mélangée, pour détacher de lui au moins la plupart de la substance demeurée adhérente audit rouleau.

Dans ce dispositif l'opération de mélange a lieu par une action de lamination et d'étirement semblable à celle qui, d'une façon connue, est effectuée dans les machines à trois cylindres pour la production des encres visqueuses, avec un rendement élevé et l'obtention d'un mélange parfait, dans un temps relativement court et par une consommation d'énergie relativement réduite, ainsi qu'une action efficace d'expulsion de l'air éventuellement contenu dans les substances travaillées. En même temps, la forme simple des organes mélangeurs, constitués par un ou plusieurs rouleaux, permet d'en effectuer le nettoyage suivant l'invention, à la fin de l'opération, simultanément à leur soulèvement, moyennant des dispositifs de nettoyage simples, comportant une racle ou bien un jet à lame d'air, disposés autour des rouleaux, de sorte que, quand ils atteignent leur position soulevée, les rouleaux sont déjà en grande partie nettoyés, sur eux demeurant seulement une pellicule ou voile de substance à emporter.

De préférence, le dispositif comprend encore un bac, disposé au voisinage de la position prévue pour le fût, contenant un solvant ou un détergent, dans lequel le rouleau mélangeur peut être abaissé après l'opération de mélange. Ledit bac peut contenir aussi des moyens de nettoyage, tels que des brosses ou similaires.

De cette façon on peut perfectionner le nettoyage du rouleau, et les opérations de nettoyage des organes mélangeurs peuvent être essentiellement mécanisées, même si, le cas échéant, des opérations ultérieures de complètement du nettoyage, désormais en tous cas très peu lourdes, peuvent être effectuées à la main.

De plus, la conformation simple des organes mélangeurs et la possibilité de les supporter sur une plaque appuyée, pendant l'opération de mélange, sur le bord supérieur du fût contenant les substances à mélanger, permettent d'établir, d'une façon relativement facile, l'étanchéité entre ladite plaque et le fût, et donc d'appliquer une dépréssion à l'intérieur de celui-ci, et éventuellement d'y introduire un gaz inerte.

Dans un mode de réalisation, le dispositif comprend un rouleau mélangeur seulement, lequel de préférence a un diamètre proche à la moitié du diamètre du fût contenant les substances à mélanger.

Dans un mode de réalisation, le dispositif comprend en outre un second rouleau mélangeur, parallèle du premier rouleau et supporté à une distance variable de celui-ci, et pendant l'opération aussi la distance entre les deux rouleaux mélangeurs est réduite, ainsi soumettant la substance à mélanger à lamination et étirement aussi dans la région située entre les deux rouleaux mélangeurs.

L'invention concerne aussi le procédé de mélange effectué par le dispositif mélangeur suivant l'invention.

Ces caractéristiques et d'autres, et d'autres buts et avantages de l'invention, vont ressortir plus clairement de la suivante description d'un mode de réalisation, donné à titre d'exemple non limitatif, en faisant référence aux dessins annexés, dans lesquels:
Fig. 1 est une vue en plan d'un dispositif mélangeur suivant l'invention, avec sa partie supérieure emportée en correspondance de la ligne I-I de la figure 2;
Fig. 2 en montre une section verticale longitudinale faite suivant la ligne II-II de la figure 1;
Fig. 3 en montre une section verticale transversale faite suivant la ligne III-III de la figure 1;
Fig. 4 est une vue d'en bas de la partie centrale d'un fût susceptible de co-opérer avec le dispositif melangeur suivant l'invention; et
Fig. 5 en montre une section faite suivant la ligne brisée V-V de la figure 4.

Le dispositif suivant l'invention comprend un bâti 1 pourvu de moyens, comme un tapis à rouleaux 2, pour la manutention des fûts 3 contenant les substances à mélanger. Une plateforme tournante 4 actionnée par un moteur 5 moyennant une transmission 6 est destinée à soutenir le fût 3 en cours de travail, en le mettant en rotation.

Au dessus de l'embouchure du fût 3, le bâti 1 porte des guides longitudinaux 7 par lesquels est supportée une structure mobile comprenant une plaque 8, destinée à s'appuyer sur l'embouchure du fût 3, et des montants 9, à l'extrémité supérieure desquels est installé un groupe moteur 10. Ce dernier est connecté opérativement à des vis verticales 11 engagées en des vis femelles d'une console 12 qui porte les organes mélangeurs et qui, de cette façon, peut être soulevée jusqu'à la position montrée par des lignes interrompues en 12' dans la figure 2, et peut être abaissée dans la position opérative, montrée per des lignes continues.

Dans le mode de réalisation illustré dand les dessins, les organes mélangeurs sont deux et ils sont constitués par deux rouleaux parallèles 13 d'un diamètre relativement réduit. Toutefois, comme il est indiqué par des lignes à points et traits dans la figure 2, le paire de rouleaux 13 peut être aussi remplacé par un rouleau 13' seulement. Dans ce cas, de préférence, le seul rouleau mélangeur a un diamètre relativement grand, par exemple la moitié du diamètre intérieur du fût 3. La description suivante est référée au mode de réalisation comportant deux rouleaux mélangeurs 13, mais il sera clair pour l'homme de métier comme les structures décrites doivent être simplifiées dans le cas où l'on fait usage d'un rouleau mélangeur 13' seulement, et aussi comme elles doivent être complétées dans le cas où l'on fait usage de plus que deux rouleaux melangeurs.

Chaque rouleau mélangeur 13 est supporté tournant par un chariot 14 qui peut être déplacé transversalement sur la plaque de support 12. Les déplacement transversaux de chaque chariot 14 sont commandés par un moyen moteur, non représenté, lequel peut être constitué par un moteur électrique ou par un cylindre hydraulique ou pneumatique, pour déplacer le rouleau mélangeur 13 correspondant en une direction radiale, par rapport au fût 3 et par rapport à l'autre rouleau mélangeur 13. Sur les chariots 14 sont installés des groupes moteurs 15 reliés aux rouleaux mélangeurs 13 pour actionner leur rotation de travail.

Sous la plaque de support 8 est monté, autour des rouleaux mélangeurs 13, un moyen de nettoyage 16 (figure 2), constitué par une racle ou/et par une buse capable de souffler une lame d'air, par exemple suivant la demande de brevet italien No. TO 91 A 000791. Enfin, prés de la position de travail du fût 3, et par exemple à l'arrière de celle-ci (figure 2), est installé un bac de lavage 17 pour le nettoyage final des rouleaux mélangeurs.

Le dispositif décrit fonctionne comme suit. Pendant que les rouleaux mélangeurs sont dans leur position soulevée (de laquelle les dessins montrent par des lignes interrompues seulement la console 12' et le moteur 15'), approximativement centrée par rapport à la plateforme tournante 4, un fût 3 contenant les substances à mélanger est porté, le long du tapis à rouleaux 2, jusqu'à la plateforme tournante 4, et celle-ci est mise en rotation moyennant le moteur 5. Le cas échéant on établit une étanchéité entre la plaque de support 8 et l'embouchure du fût 3, dans le but de pouvoir extraire l'oxygène et introduire un gaz inerte dans l'intérieur au fût 3. Les rouleaux mélangeurs 13, mis en rotation par leur moteurs respectifs 15, sont ensuite plongés dans le fût 3 et dans les substances à mélanger, en abaissant la console 12 moyennant le moteur 10 et les vis 11. Les rouleaux 13, dans leur rotation, trâinent les substances a mélanger, dû à leur viscosité, et dans la région interposée entre les deux rouleaux 13 cette substance est soumise à une lamination et à un étirage, auxquels s'ensuit un mélange particulièrement soigneux. Une action similaire a lieu entre le rouleau mélangeur plus voisin de la paroi du fût 3, et la paroi elle-même. De plus, pendant cette opération, les rouleaux mélangeurs 13 sont déplacés, moyennant les chariots 14, en une direction radiale par rapport au fût tournant, de sorte que toute région des substances à mélanger contenues dans le fût est atteinte par l'action de mélange, et l'action d'écrasement, lamination et étirage exercée entre un rouleau mélangeur et la paroi du fût augmente au fur et à mesure que la distance entre ces deux parties se réduit. Ce phénomène est essentiel, en particulier, dans le cas où l'on fait usage d'un rouleau 13 seulement. Lorsque, au contraire, on fait usage de deux rouleaux mélangeurs 13, la distance mutuelle entre ces rouleaux peut être réglée à une valeur préférée et maintenue constante, ou bien, et de préférence, elle aussi est réduite dans le temps, en avoisinant les rouleaux pour en rendre plus intense l'action au fur et à mesure qu'elle se poursuit. Le déplacement radial des rouleaux mélangeurs peut avoir lieu une fois seulement, ou bien il peut être répété deux ou plusieurs fois, en déplaçant périodiquement les rouleaux de nouveau vers le centre.

Lorsque le mélange effectué est considéré suffisant, les rouleaux 13 sont portés à nouveau en une position substantiellement centrale, la rotation du fût 3 peut être arrêtée et les rouleaux mélangeurs 13 sont retirés de la substance désormais mélangée, en soulevant la console 12 moyennant le moteur 10 et les vis 11. Pendant ce soulèvement, on met en activité, par exemple en les avoisinant aux rouleaux mélangeurs, les moyens de nettoyage 16, lesquels détachent des rouleaux mélangeurs 13, qui les traversent, la plupart de la substance visqueuse qui y adhère, en la faisant tomber dans le fût 3. La position centrale des rouleaux 13 pendant cette phase de l'opération donne assurance que les substances qui coulent des rouleaux sont recoeuillies par le fût 3 sans souiller le milieu entourant. Les rouleaux mélangeurs atteignent ainsi leur position soulevée dans une condition de nettoyage considérable, bien que non complète.

Pendant que le fût 3 déjà traité est emporté et un nouveau fût est porté sur la plateforme 4, la plaque de support 8 avec tous les organes qu'elle supporte est déplacée le long des guides 7 jusqu'a disposer les rouleaux mélangeurs 13 sur le bac 17 contenant un solvant ou un détergent et, le cas échéant, des moyens de nettoyage comme des brosses ou similaires, et les rouleax mélangeurs 13 sont abaissés dans ce bac. De cette façon leur nettoyage peut être porté, par des moyens mécaniques, à un degré considérable et éventuellement définitif; en tous cas un nettoyage ultérieur à la main, si nécessaire, devient très aisé. Les rouleaux sont ensuite portés à nouveau dans leur position initiale pour un nouveau cycle de travail.

La vidange de la substance mélangée du fût 3 est effectuée d'habitude en introduisant par le haut dans le fût 3 un piston 18 (figure 5) et en ouvrant une ouverture, constituée par un trou cylindrique, dans le fond du fût 3. Toutefois, pendant cette opération le flux sortant par un simple trou du fût peut facilement incorporer ou conserver des bulles de gaz qui, ensuite, deviennent nuisibles. Dans le but de retenir de la meilleure façon les effets du travail soigneux que le dispositif suivant l'invention rend possible, on peut utiliser un fût perfectionné. Un exemple d'un fût (non revendiqué) comprenant un perfectionnement est représenté dans les figures 4 et 5.

Le fond 19 du fût 3 perfectionné comporte inférieurement une large ouverture, qui est normalement fermée par un clapet 20, conique ou plat, poussé par un ressort 21. Quand une pression est exercée sur le contenu du fût moyennant le piston 18, la force du ressort 21 est surmontée et le clapet 20 ouvre légèrement, en autorisant la sortie du contenu du fût. L'ouverture à travers laquelle passe la substance visqueuse a donc la forme d'une mince fente, et les efforts de cisaillement élevés au-quels la substance visqueuse est soumise en passant à travers la fente provoquent la rupture de toute bulle de gaz éventuellement présente. De cette façon la substance mélangée, débitée sous la forme d'un jet laminaire, peut être emportée du fût dans les meilleures conditions pour son emploi ou pour un traitement ultérieur, par exemple de confectionnement.

Bien entendu, les caractéristiques des différentes substances visqueuses à mélanger, ainsi que leurs quantités, peuvent être très variables, et en fonction d'elles on doit choisir d'une façon appropriée les paramètres de structure et d'opération du dispositif suivant l'invention. Ainsi, le diamètre des rouleaux mélangeurs doit être choisi en fonction du diamètre des fûts à traiter, du nombre de rouleaux mélangeurs installés et des caractéristiques des substances travaillées. Le nombre de rouleaux employés (un ou plusieurs) dépend soit des difficultés opposés au mélange par les substances à traiter, soit des temps de travail qu'on a à disposition. Les vitesses angulaires et les sens de rotation (égals ou opposés) du fût et du ou des rouleaux mélangeurs peuvent aussi varier pour obtenir les meilleurs résultats, et dans ce but il est avantageux que les moteurs actionnant ces parties soient pourvus de moyens de contrôle appropriés.

## Revendications

1. Dispositif pour effectuer le mélange de substances ayant une viscosité élevée, comprenant: au moins un rouleau mélangeur (13); des moyens (7-12) pour supporter ledit rouleau mélangeur (13) en lui permettant de tourner autour d'un axe vertical et d'être soulevé et abaissé dans et en dehors d'un fût cylindrique (3) contenant les substances à mélanger, ainsi que d'être déplacé en direction radiale dans ledit fût cylindrique (3); des moyens (4) pour supporter ledit fût cylindrique en lui permettant de tourner autour d'un axe vertical; et des moyens moteurs (5,10,15) pour actionner lesdits mouvements du rouleau mélangeur (13) et du fût (3); cet ensemble étant disposé de sorte que ledit rouleau mélangeur (13) et ledit fût (3) sont mis en rotation; ledit rouleau mélangeur (13), soulevé d'abord pour permettre l'installation du fût (3) contenant les substances à mélanger, est abaissé en pénétrant dans le fût (3) en une position à peu près centrale et en plongeant dans les substances à mélanger; ensuite ledit rouleau mélangeur (13) réalise le mélange par l'action combinée de sa propre rotation et de la rotation du fût (3), en se déplaçant pendant ladite opération vers la périphérie, en approche aux parois du fût (3), de sorte à soumettre les substances à mélanger à écrasement, lamination et étirement dans toutes les régions du fût (3); enfin le rouleau mélangeur (13) prend de nouveau une position substantiellement centrale et dans cette position il est soulevé en dehors du fût (3) pour en permettre l'éloignement;
caractérisé en ce qu'il comprend en outre un dispositif de nettoyage (16) approprié pour co-opérer avec ledit rouleau mélangeur (13) lors de son extraction de la substance mélangée, pour détacher de lui au moins la plupart de la substance demeurée adhérente audit rouleau (13).

2. Dispositif mélangeur suivant la revendication 1, caractérisé en ce qu'il comprend un bac (17), disposé au voisinage de la position de travail prévue pour le fût (3), contenant un solvant ou un détergent, dans lequel le rouleau mélangeur peut être abaissé après l'opération de mélange.

3. Dispositif mélangeur suivant la revendication 2, caractérisé en ce que ledit bac (16) contient aussi des moyens de nettoyage, tels que des brosses ou similaires.

4. Dispositif mélangeur suivant la revendication 1, caractérisé en ce qu'il comprend un bâti (1), un moyen transporteur (2) supporté par ledit bâti (1) pour les fûts (3) de substances à traiter, une plateforme tournante (4) pour le fût (3) en cours de traitement, une plaque de support (8) soutenue par le bâti (1) en contact avec l'embouchure dudit fût (3), une console (12) déplaçable en direction verticale sous l'action de moyens moteurs (10,11) par rapport à ladite plaque de support (8), sur ladite console (12), au moins un chariot (14) supportant au moins un rouleau mélangeur (13), des moyens moteurs (10,15) pour actionner ledit rouleau mélangeur (13) et des moyens moteurs pour déplacer horizontalement ledit chariot (14).

5. Dispositif mélangeur suivant les revendications 2 et 4, caractérisé en ce qu'il comprend en outre des moyens (7) pour déplacer ladite plaque de support (8) en une direction horizontale perpendiculaire de la direction de déplacement dudit chariot (14), de et vers ledit bac (17) contenant un solvant ou un détergent.

6. Dispositif mélangeur suivant la revendication 4, caractérisé en ce qu'au moins une partie (10) desdits moyens moteurs est constituée par des moteurs électriques actionnant des vis de manoeuvre (11).

7. Dispositif mélangeur suivant la revendication 4, caractérisé en ce que des moyens d'étanchéité sont disposés pour agir entre ladite plaque de support (8) et l'embouchure du fût (3).

8. Dispositif mélangeur suivant une quelconque des revendications précedentes, caractérisé en ce que, dans un mode de réalisation, il comprend un rouleau mélangeur (13') seulement, lequel de préférence a un diamètre proche à la moitié du diamètre du fût (3) contenant les substances à mélanger.

9. Dispositif mélangeur suivant une quelconque des revendications 1 à 7, caractérisé en ce que, dans un mode de réalisation, il comprend en outre au moins un second rouleau mélangeur (13), parallèle du premier rouleau et supporté à une distance variable de celui-ci.

10. Procédé pour effectuer le mélange de substances ayant une viscosité élevée moyennant un dispositif comprenant: au moins un rouleau mélangeur (13); des moyens (7-12) pour supporter ledit rouleau mélangeur (13) en lui permettant de tourner autour d'un axe vertical et d'être soulevé et abaissé dans et en dehors d'un fût cylindrique (3) contenant les substances à mélanger, ainsi que d'être déplacé en direction radiale dans ledit fût cylindrique (3); des moyens (4) pour supporter ledit fût cylindrique en lui permettant de tourner autour d'un axe vertical; et des moyens moteurs (5,10,15) pour actionner lesdits mouvements du rouleau mélangeur (13) et du fût (3); dans lequel ledit rouleau mélangeur (13) et ledit fût (3) sont mis en rotation; ledit rouleau mélangeur (13), soulevé d'abord pour permettre l'installation du fût (3) contenant les substances à mélanger, est abaissé en pénétrant dans le fût (3) en une position à peu près centrale et en plongeant dans les substances à mélanger; ensuite ledit rouleau mélangeur (13) réalise le mélange par l'action combinée de sa propre rotation et de la rotation du fût (3), en se déplaçant pendant ladite opération vers la périphérie, en approche aux parois du fût (3), de sorte à soumettre les substances à mélanger à écrasement, lamination et étirement dans toutes les régions du fût (3); enfin le rouleau mélangeur (13) prend de nouveau une position substantiellement centrale et dans cette position il est soulevé en dehors du fût (3) pour en permettre l'éloignement;
caractérisé en ce que ledit rouleau mélangeur (13) est nettoyé par un dispositif de nettoyage (16) pendant son soulèvement après chaque opération de mélange.

11. Procédé suivant la revendication 10, caractérisé en ce que ledit rouleau mélangeur (13) est ultérieurement nettoyé par immersion en un bac (17) contenant un solvant ou un détergent et éventuellement des moyens de nettoyage.

## Claims

1. A device for mixing materials having a high viscosity, comprising; at least one mixing roller (13); means (7-12) for supporting said mixing roller (13) by allowing it to rotate around a vertical axis and to be raised and lowered into and out of a cylindrical drum (3) containing the materials to be mixed, as well as to be displaced in a radial direction within said cylindrical drum (3); means (4) for supporting said cylindrical drum by allowing it to rotate around a vertical axis; and motor means (5,10,15) for driving said movements of the mixing roller (13) and drum (3); the whole being so arranged that said mixing roller (13) and said drum (3) are put in rotation; said mixing roller (13), at first raised in order to allow installation of the drum (3) containing the materials to be mixed, is lowered by penetrating into the drum (3) in an about central position, and by plunging into the materials to be mixed; then said mixing roller (13) operates the mixing through the combined effects of its own rotation and of the rotation of drum (3), by displacing during said operation towards the periphery and approaching the walls of drum (3) in order to subject the materials to be mixed to squash, lamination and stretch in all the regions of drum (3); and finally the mixing roller (13) takes again a substantially central position and in this position is raised out of the drum (3) in order to allow removal thereof;
characterized in that the device further comprises a cleaning device (16) suitable for cooperating with said mixing roller (13) when it is taken out of the mixed materials, in order to remove therefrom at least most of the materials remained adhering to said roller (13).

2. A mixing device as set forth in Claim 1, characterized in that it includes a tank (17), arranged near the operating position foreseen for the drum (3) and containing a solvent or a detergent, in which tank the mixing roller can be lowered after the mixing operation.

3. A mixing device as set forth in Claim 2, characterized in that said tank (16) also contains cleaning means, such as brushes or the like.

4. A mixing device as set forth in Claim 1, characterized in that it comprises a structure (1), a conveyor means (2) carried by said structure (1) for conveying the drums (3) containing the materials to be mixed, a turntable (4) for carrying the drum (3) being treated, a supporting plate (8) carried by the structure (1) and contacting the mouth of said drum (3), a shelf (12) suitable for being displaced in vertical direction under action of motor means (10,11) with respect to said supporting plate (8) and, installed on said shelf (12), at least one slide (14) carrying at least one mixing roller (13) and motor means (10,15) for driving said mixing roller (13) and for horizontally displacing said slide (14).

5. A mixing device as set forth in Claims 2 and 4, characterized in that it further includes means (7) for displacing said supporting plate (8) in a horizontal direction perpendicular to the displacement direction of said slide (14), towards and from said tank (17) containing a solvent or detergent.

6. A mixing device as set forth in Claim 4, characterized in that at least a part (10) of said motor means consists in electrical motors which drive control screws (11).

7. A mixing device as set forth in Claim 4, characterized in that some sealing means are arranged in order to operate between said supporting plate (8) and the mouth of drum (3).

8. A mixing device as set forth in any of the foregoing Claims, characterized in that, in an embodiment, it comprises a sole mixing roller (13'), whose diameter is preferably half the diameter of the drum (3) containing the materials to be mixed.

9. A mixing device as set forth in any of the Claims 1 to 7, characterized in that in an embodiment, it also comprises a second mixing roller (13), parallel to the first roller and supported at a variable distance therefrom.

10. A process for mixing materials having a high viscosity by means of a device comprising: at least one mixing roller (13); means (7-12) for supporting said mixing roller (13) by allowing it to rotate around a vertical axis and to be raised and lowered into and out of a cylindrical drum (3) containing the materials to be mixed, as well as to be displaced in a radial direction within said cylindrical drum (3); means (4) for supporting said cylindrical drum by allowing it to rotate around a vertical axis; and motor means (5,10,15) for driving said movements of the mixing roller (13) and drum (3); wherein said mixing roller (13) and said drum (3) are put in rotation; said mixing roller (13), at first raised in order to allow installation of the drum (3) containing the materials to be mixed, is lowered by penetrating into the drum (3) in an about central position, and by plunging into the materials to be mixed; then said mixing roller (13) operates the mixing through the combined effects of its own rotation and of the rotation of drum (3), by displacing during said operation towards the periphery and approaching the walls of drum (3) in order to subject the materials to be mixed to squash, lamination and stretch in all the regions of drum (3); and finally the mixing roller (13) takes again a substantially central position and in this position is raised out of the drum (3) in order to allow removal thereof;
characterized in that said mixing roller (13) is cleaned by a cleaning device (16) when it is raised after each mixing operation.

11. A process as set forth in Claim 10, characterized in that said mixing roller (13) is further cleaned by plunging it into a tank (17) containing a solvent or a detergent and, in case, some cleaning means.

## Patentansprüche

1. Vorrichtung zum Mischen von Stoffen, die eine hohe Viskosität aufweisen, mit wenigstens einer Mischwalze (13), mit Mitteln (7-12) zur Halterung der Mischwalze (13), die mit Hilfe derselben um eine senkrechte Achse drehbar ist und in und aus einem die zu mischenden Stoffe enthaltenden, zylinderförmigen Fass (3) abgesenkt und herausgehoben, sowie innerhalb des zylinderförmigen Fasses (3) radial bewegt werden kann, mit Mitteln (4) zur Halterung des zylinderförmigen Fasses (3), das mit Hilfe derselben um eine senkrechte Achse drehbar ist, und mit Antriebsmitteln (5,10,15) zum Antrieb der Bewegungen der Mischwalze (13) und des Fasses (3), wobei das Ganze so ausgelegt ist, dass die Mischwalze (13) und das Fass (3) in Drehbewegung gesetzt werden, dass die Mischwalze (13), die zunächst angehoben ist damit das die zu mischenden Stoffe enthaltende Fass (3) eingesetzt werden kann, so abgesenkt wird, dass sie annähernd in die Mitte des Fasses (3) eindringt und in die zu mischenden Stoffe eintaucht, dass anschliessend das Mischverfahren durch die kombinierte Wirkung der Drehbewegung der Mischwalze (13) und der Drehbewegung des Fasses (3) erfolgt, wobei sich die Mischwalze während dieses Vorganges in Umfangsrichtung bewegt und sich dabei der Wandung des Fasses (3) nähert, so dass die zu mischenden Stoffe in sämtlichen Bereichen des Fasses (3) zusammengepresst, gewalzt und gestreckt werden, und dass schliesslich die Mischwalze (13) in die annähernd mittige Stellung zurückkehrt und in dieser Lage aus dem Fass (3) herausgehoben wird, das somit weggeführt werden kann, dadurch gekennzeichnet, dass die Vorrichtung ausserdem eine Reinigungsvorrichtung (16) aufweist, die mit der Mischwalze (13) in Wirkverbindung steht, um beim Herausheben derselben aus dem gemischten Stoff den an der Mischwalze (13) noch anhaftenden Stoff wenigstens zum grössten Teil zu entfernen.

2. Mischvorrichtung nach Anspruch 1, dadurch gekennzeichnet, dass eine Wanne (17) vorgesehen ist, die in der Nähe der für das Fass (3) vorgesehenen Arbeitsstellung angeordnet ist und ein Lösungsmittel oder ein Waschmittel enthält, wobei die Mischwalze nach dem Mischvorgang in diese Wanne abgesenkt werden kann.

3. Mischvorrichtung nach Anspruch 2, dadurch gekennzeichnet, dass die Wanne (16) zusätzliche Reinigungsmittel wie Bürsten o.dgl. enthält.

4. Mischvorrichtung nach Anspruch 1, dadurch gekennzeichnet, dass ein Traggerüst (1), ein vom Traggerüst (1) getragenes Fördermittel (2) für die die zu behandelnden Stoffe enthaltenden Fässer (3), eine Drehscheibe (4) für das Fass (3) während der Behandlung, eine sich auf das Traggerüst (1) stutztende, am Einlaufbereich des Fasses (3) anliegende Tragplatte (8) und eine Konsole (12), die durch Antriebsmittel (10,11) in senkrechter Richtung zur Tragplatte (8) bewegt werden kann, und wenigstens ein an der Konsole (12) angeordneter Schlitten (14), der wenigstens eine Mischwalze (13) trägt, sowie Antriebsmittel (10,15) vorgesehen sind, die zum Antrieb der Mischwalze (13) und zur waagerechten Bewegung des Schlittens (14) dienen.

5. Mischvorrichtung nach Anspruch 2 und 4, dadurch gekennzeichnet, dass ausserdem Mittel (7) vorgesehen sind, um die Tragplatte (8) in einer waagerechten, zur Bewegungsrichtung des Schlittens (14) rechtwinkligen Richtung von und zu der das Lösungsmittel oder das Waschmittel enthaltenden Wanne zu verschieben.

6. Mischvorrichtung nach Anspruch 4, dadurch gekennzeichnet, dass wenigstens ein Teil (10) der Antriebsmittel aus Elektromotoren bestehen, die Betätigungsschrauben (11) antreiben.

7. Mischvorrichtung nach Anspruch 4, dadurch gekennzeichnet, dass zwischen der Tragplatte (8) und dem Einlaufbereich des Fasses (3) Abdichtungsmittel angeordnet sind.

8. Mischvorrichtung nach irgendeinem der vorhergehenden Ansprüche, dadurch gekennzeichnet, dass in einer Ausführungsform derselben eine einzige Mischwalze (13') vorgesehen ist, deren Durchmesser vorzugsweise etwa der Hälfte des Durchmessers des die zu mischenden Stoffe enthaltenden Fasses (3) entspricht.

9. Mischvorrichtung nach irgendeinem der Ansprüche 1 bis 7, dadurch gekennzeichnet, dass in einer Ausführungsform derselben wenigstens eine zweite Mischwalze (13) vorgesehen ist, die parallel zur ersten Mischwalze verläuft und in veränderlichem Abstand von derselben angeordnet ist.

10. Verfahren zum Mischen von Stoffen, die eine hohe Viskosität aufweisen, mit einer Vorrichtung, die wenigstens eine Mischwalze (13), Mittel (7-12) zur Halterung der Mischwalze (13), die mit Hilfe derselben um eine senkrechte Achse drehbar ist und in und aus einem die zu mischenden Stoffe enthaltenden, zylinderförmigen Fass (3) abgesenkt und herausgehoben, sowie innerhalb des zylinderförmigen Fasses (3) radial bewegt werden kann, Mittel (4) zur Halterung des zylinderförmigen Fasses (3), das mit Hilfe derselben um eine senkrechte Achse drehbar ist, und Antriebsmittel (5,10,15) zum Antrieb der Bewegungen der Mischwalze (13) und des Fasses (3) aufweist, wobei die Mischwalze (13) und das Fass (3) in Drehbewegung gesetzt werden, die Mischwalze (13), die zunächst angehoben ist damit das die zu mischenden Stoffe enthaltende Fass (3) eingesetzt werden kann, so abgesenkt wird, dass sie annähernd in die Mitte des Fasses (3) eindringt und in die zu mischenden Stoffe eintaucht, und anschliessend das Mischverfahren durch die kombinierte Wirkung der Drehbewegung der Mischwalze (13) und der Drehbewegung des Fasses (3) erfolgt, wobei sich die Mischwalze während dieses Vorganges in Umfangsrichtung bewegt und sich dabei an der Wandung des Fasses (3) nähert, so dass die zu mischenden Stoffe in sämtlichen Bereichen des Fasses (3) zusammengepresst, gewalzt und gestreckt werden, und dass schliesslich die Mischwalze (13) in die annähernd mittige Stellung zurückkehrt und in dieser Lage aus dem Fass (3) herausgehoben wird, das somit weggeführt werden kann, dadurch gekennzeichnet, dass die Mischwalze (13), während sie nach jedem Mischvorgang heraushoben wird, durch eine Reinigungsvorrichtung (16) gereinigt wird.

11. Verfahren nach Anspruch 10, dadurch gekennzeichnet, dass die Mischwalze (13) in eine Wanne (17) gründlich gereinigt wird, die ein Lösungsmittel oder ein Waschmittel und eventuell zusätzliche Reinigungsmittel enthält.
